# EUROPÄISCHE PATENTSCHRIFT

(11) **EP 1 101 075 B1**
(45) Veröffentlichungstag und Bekanntmachung des Hinweises auf die Patenterteilung: **12.02.2003**
(21) Anmeldenummer: 99930984.2
(22) Anmeldetag: 27.07.1999
(51) Int. Cl.: F41A 19/62, F41A 19/68

(54) **SELBSTVERTEIDIGUNGSVORRICHTUNG**
SELF-DEFENCE DEVICE
SYSTEME D'AUTODEFENSE

(30) Priorität: 27.07.1998 CH 158498
(43) Veröffentlichungstag der Anmeldung: 23.05.2001
(73) Patentinhaber: Piexon AG, 4912 Aarwangen (CH)
(72) Erfinder: THOMANN, Jürg, CH-4058 Basel (CH); FLEISCHHAUER, Raphael, CH-4900 Langenthal (CH)
(74) Vertreter: Roshardt, Werner Alfred, Dipl.-Phys.
(86) Internationale Anmeldenummer: CH9900350
(87) Internationale Veröffentlichungsnummer: WO00006965

(56) Entgegenhaltungen:
- EP-A- 0 548 433
- GB-A- 2 161 908
- US-A- 3 780 616
- US-A- 5 706 600

## Beschreibung

### Technisches Gebiet

Die Erfindung betrifft eine Selbstverteidigungsvorrichtung.

### Stand der Technik

Der öffentliche Raum, in dem sich die Bürger ständig bewegen, birgt ein latentes Risiko für Verbrechen (Entführungen, Raubüberfälle, Vergewaltigung, Mord, Totschlag, ...). Die Privatsphäre kann nach eigenem Ermessen des Bürgers sicher gemacht werden. Eine Sicherheit außerhalb der eigenen vier Wände steht jedoch in direktem Zusammenhang mit einer genügenden Präsenz öffentlicher Sicherheitsorgane (Polizei, ...).

Da der von den Kommunen aufrechterhaltene Schutz vielen Bürgern nicht mehr genügt, versuchen sie sich individuell zu schützen. Zum Schutz werden in der Regel sogenannte "freie Waffen" (ohne Waffenerwerbsschein im Handel erhältliche Waffen) verwendet. Diese "Waffen" (CS-Sprays, Gas- und Schreckschußwaffen, Signalwaffen, ...) sind nur beschränkt einsetzbar. Die beim Aggressor hervorgerufenen Versehrungen sind oftmals zu gering, um diesen nachhaltig von seinem Vorhaben abzuhalten.

Aus der GB-A 2 161 908 ist eine Selbstverteidigungsvorrichtung bekannt. Die bekannte Vorrichtung hatte ein einziges Laufmodul oder mehrere in einer Trommel zusammen angeordnete Laufmodule. Jedes Laufmodul hatte eine Schießladung mit einer in einem keramischen Stöpsel angeordneten Treibladung. Die Treibladung war über einen elektrischen Widerstand zündbar. Jeder Laufausgang war mit einer Folie gegen eindringenden Schmutz verschlossen. Zusätzlich zu den Laufmodulen hatte die bekannte Vorrichtung eine Batterie als elektrische Spannungsquelle, einen elektrischen Sicherheitsschalter, einen elektrischen Schießschalter sowie eine elektrische Steuerung zur Ansteuerung der Treibladungen je nachdem, ob Einzelschüsse oder eine Schußsequenz abgegeben werden sollten. Die bekannte Selbstverteidigungsvorrichtung war aufwendig gestaltet und damit in ihrer Verwendung kompliziert und störanfällig.

### Darstellung der Erfindung

### Aufgabe der Erfindung

Aufgabe der Erfindung ist es, eine reine Verteidigungswaffe zu entwickeln, welche diskret, robust und leicht zu handhaben ist. Sie soll insbesondere (gar nicht oder) erst auf den zweiten Blick als Waffe erkenntlich sein. Bevorzugt soll die erfindungsgemäße Verteidigungswaffe über einen langen Zeitraum (Jahre) störungsfrei und ohne Pflege funktionstüchtig bleiben.

### Lösung der Aufgabe

Die Aufgabe wird dadurch gelöst, daß dem Abzugselement der Auslöseeinrichtung der Selbstverteidigungsvorrichtung eine Multifunktionalität gegeben wird. Das Abzugselement wirkt auf die Hochspannungspulsquelle zur Erzeugung eines Hochspannungspulses, der zur Zündung der Treibladung in einem Lauf dient. Gleichzeitig wirkt dieses Abzugselement jedoch noch auf eine elektrische Umschalteinheit, welche vorzugsweise beim Loslassen des Abzugselements nach Auslösen einer Schießladung im Lauf auf einen anderen noch nicht abgeschossenen Lauf umschaltet. Das Umschalten erfolgt jedoch nicht unter Verwendung der durch die Zündung entstandenen Explosionsenergie; auch erfolgt eine Umschaltung ohne Verwendung einer Batterie, deren Ladezustand zudem von Zeit zu Zeit überprüft werden müßte. Erst durch die Multifunktionalität des Abzugselements ergibt sich der unten dargestellte einfache Aufbau der erfindungsgemäßen Selbstverteidigungsvorrichtung sowie eine Einsatzbereitschaft ohne jegliche Wartung über Jahre hinweg.

Auch ergibt sich hieraus eine äußerst einfache und robuste Konstruktion, welche es gestattet, die gesamte Vorrichtung diskret und in der Handhabung einfach auszuführen. Die Läufe, bevorzugt mehrere, bildet man vorzugsweise in einem einstückigen Laufmodul aus. Da das Laufmodul bzw. dessen Läufe bevorzugt nicht nachladbar ausgeführt ist bzw. sind, kann der Lauf gegenüber nachladbaren Läufen bedeutend einfacher und aus weniger zähem und damit billigerem Material ausgebildet sein. Das ganze Laufmodul ist in einer bevorzugten Ausführungsform als Ganzes austauschbar ausgebildet. Je nach verwendeter Umschalteinheit kann auch diese derart ausgebildet werden, daß sie einzeln oder zusammen mit dem Laufmodul als ein Stück ausgewechselt werden kann.

Die erfindungsgemäße Selbstverteidigungsvorrichtung ist zwar erst auf den "zweiten" Blick als Waffe erkenntlich. Sie gibt jedoch nicht vor, ein harmloser Gegenstand zu sein. Eine Vorgabe eines harmlosen Gegenstands bei einer Waffe wäre nämlich beispielsweise nach dem Deutschen Waffengesetz nicht gestattet.

Eine Schießladung weist neben der Treibladung und dem Initialzündsatz, welcher hier durch einen Hochspannungspuls elektrisch gezündet wird, auch eine Wirkladung auf. Die Wirkladung kann nun ein Projektil (Kugel oder Schrotladung) sein. Als Wirkladung werden hier jedoch auch flüssige oder gasförmige Reizstoffe sowie Leuchtraketensätze und Farbmarkiersätze verstanden. Auf spezielle Ausgestaltungen der betreffenden Schießladungen wird unten hingewiesen.

Da in einer bevorzugten Ausführungsform die ganze Vorrichtung als einstückiges Kunststoffteil ausgebildet ist, bei dem das Laufmodul vollständig umgossen ist, können Treibladungen in den Läufen des Laufmoduls nicht mehr feucht und damit unbrauchbar werden. Auch ist keine Energiequelle vorhanden, welche im Laufe der Zeit unbrauchbar werden könnte. Die Selbstverteidigungsvorrichtung bleibt ohne jegliche Pflege über Jahre hinweg jederzeit auch in rauhester Umgebung einsatzbereit. In den nachfolgend beschriebenen Ausführungsvarianten ist auf eine einfache und damit äußerst preisgünstige Konstruktion, welche sich zur Massenfertigung eignet, Wert gelegt worden.

Die unten beschriebene Selbstverteidigungsvorrichtung weist nur wenige zu bewegende Teile auf und ist dadurch störungsfrei konzipiert.

Durch das geringe Gewicht, welches lediglich im Bereich von 200 Gramm liegt und der geringen Abmessung, welche etwa einer Geldbeutelgrösse entspricht, wird die erfindungsgemäße Selbstverteidigungsvorrichtung zum idealen Begleiter.

Zusammenfassend kann gesagt werden, die Selbstverteidigungsvorrichtung ist leicht und kompakt aufgebaut. Sie kann auf einfache Art und Weise mitgeführt werden. Sie ist bei ausreichender Sicherheit immer, auch unter extremen klimatischen Bedingungen, einsetzbar. Die Energie zur Zündung der Initialladung für die Treibladung wird erst dann erzeugt, wenn sie benötigt wird. Es ist kein Druckreservoir, keine elektrische Batterie und auch keine unter Spannung stehende Feder für die Zündung des Initialzündsatzes vorhanden. Ferner weist die Selbstverteidigungsvorrichtung eine gute Ergonomie auf: Die Vorrichtung wird, auch unbewußt, und vom Benützer automatisch richtig in die Hand genommen (man denke nur an einen sogenannten Pfefferspray, mit dem man sich selbst besprühen kann). Auch funktioniert die Vorrichtung lageunabhängig, im Gegensatz zu einem Schutzspray, der auf dem Kopf stehend nicht funktioniert.

Weitere Vorteile der Erfindung sowie deren Ausführungsvarianten ergeben sich aus den nachfolgenden Ausführungen.

### Kurze Beschreibung der Zeichnungen

Im folgenden werden Beispiele der erfindungsgemäßen Selbstverteidigungsvorrichtung anhand der nachfolgenden Zeichnungen näher erläutert. Es zeigen:
- Fig. 1: eine Seitenansicht der erfindungsgemäßen Selbstverteidigungsvorrichtung,
- Fig. 2: einen (vertikalen) Längsschnitt durch die in **Figur 1** dargestellte Selbstverteidigungsvorrichtung,
- Fig. 3: einen Querschnitt entlang der Linie III - III in **Figur 2,**
- Fig. 4: eine vergrößerte Darstellung des in **Figur 2** gezeigten Querschnitts durch eine Umschalteinheit und eine Zündeinheit der Selbstverteidigungsvorrichtung,
- Fig. 5: einen Querschnitt durch die in **Figur 2** dargestellte Vorrichtung, jedoch bei eingedrücktem Abzugselement **5** unter Zündung des Laufes **7a,**
- Fig. 6: eine zu **Figur 5** analoge Darstellung nach Abgabe des ersten Schusses und Loslassen des Abzugselements **5**, wodurch eine Umschaltung des elektrischen Stromkreises auf den Lauf **7b** erfolgt ist,
- Fig. 7: einen Querschnitt durch eine Variante zu der in **Figur 2** dargestellten Selbstverteidigungsvorrichtung entlang einer in **Figur 9** gezeigten Linie VII - VII,
- Fig. 8: die in **Figur 7** dargestellte Selbstverteidigungsvorrichtung als Explosionsdarstellung für deren auswechselbares Laufmodul,
- Fig. 9: einen Querschnitt durch die in **Figur 7** dargestellte Selbstverteidigungsvorrichtung entlang der dortigen Linie IX - IX und
- Fig. 10: einen Querschnittt durch die Umschalt- und Auslöseeinrichtung der in **Figur 7** dargestellten Selbstverteidigungsvorrichtung in vergrößerter Darstellung.

### Wege zur Ausführung der Erfindung

Die in **Figur 1** und in **Figur 2** in einem vertikalen Längsschnitt dargestellte Selbstverteidigungsvorrichtung **2** ist einteilig in einer handlichen Ausgestaltung, welche problemlos in jede Hand-,Hosen- oder Rocktasche paßt, ausgebildet. Bei der Aussenkontur sind scharfe Ecken und Kanten vermieden worden. Die Selbstverteidigungsvorrichtung **2** hat ein vollständig eingegossenes Laufmodul **1** und eine mit dem Laufmodul **1** zusammenwirkende, ebenfalls eingegossene Auslöseeinrichtung **3.** Lediglich ein Abzugselement **5** der eingegossenen Auslöseeinrichtung **3** ist mit einem Finger betätigbar.

Das Laufmodul **1** ist nicht nachladbar ausgebildet. Es hat zwei übereinander angeordnete Läufe **7a** und **7b**. Jeder Lauf **7a** bzw. **7b** hat eine Schrotladung **9**, eine Treibladung **11** und einen initialzündsatz **13.** Beide Läufe **7a** und **7b** sind als Bohrung **15a** und **15b** in einem Metallblock **17** hergestellt. Man verwendet hierzu bevorzugt einen Messingblock. Alternativ kann der Block **17** auch beispielsweise aus Stahlguß oder Alluminiumdruckguß bestehen.

Das Laufmodul **1** ist, wie insbesondere in **Figur 1** zu sehen ist, derart gestaltet, daß es keine an eine Schußwaffe erinnernde Laufausbildung aufweist; auch fehlen die für einen Handfeuerwaffenlauf typischen Elemente Kimme und Kom. Das Laufmodul **1** und somit auch die Laufenden sind vollständig in Kunststoff eingegossen. Durch die vollständige Kunststoffumhüllung ist die Lauffüllung (hier beispielsweise eine Schrotladung **9,** Treibladung **11,** Initialzündsatz **13)** wasserdicht verschlossen. Die Selbstverteidigungsvorrichtung **2** besitzt nicht einmal andeutungsweise eine Zielvorrichtung. Bewußt ist auf die Ausbildung einer Zielvorrichtung und damit auf die Darstellung von Läufen verzichtet worden. Ein offener Lauf vermittelt nämlich eine Bedrohung und kann somit zwangsläufig zu ungewollten Gegenreaktionen führen. Um die Schießrichtung dennoch anzuzeigen, ist der Oberteil der Selbstverteidigungsvorrichtung **2** als abstrahierter Schlitten **12** körperlich und farblich vom Rest der Selbstverteidigungsvorrichtung **2** abgesetzt.

Um die Treibladung **11** möglichst klein zu halten, ist die Kunststoffüberdekkung **14** über den vorderen Laufenden gerade so dick gewählt, daß normale mechanische Beschädigungen, wie sie in einer Hand-, Hosen- oder Rocktasche auftreten können, die Überdeckung **14** nicht einreißen lassen und zum Aufreißen nur eine minimale Energie der Treibladung benötigt wird, welche ansonsten bei der Beschleunigung der Schrotladung fehlen würde. Es können jedoch auch Sollbruchstellen durch Einkerbung in die Überdeckung **14** eingebracht werden.

Die Selbstverteidigungsvorrichtung **2** weist, wie oben ausgeführt, keine ausgeprägte Zielvorrichtung auf; sie weist aber auch keinen ausgeprägten Handgriff auf. Im Unterteil der Selbstverteidigungsvorrichtung **2** ist ein Handstück **18** vorhanden, an dem ein geschlossener Bügel **19** angeordnet ist. Der Bügel **19** schließt einen Freiraum **21** ab, durch den der Zeigefinger für die Bedienung des Abzugselements **5** und der Ring- und Mittelfinger für die Stabilisierung der Selbstverteidigungsvorrichtung **2** durch Umgreifen des Handstücks **18** steckbar ist. Der Bügel **19** dient als Abzugsschutz. Bei aufrechter Lage der Selbstverteidigungsvorrichtung **2,** wie sie **Figur 1** zeigt, ist etwas oberhalb des Abzugselements **5** auf der gegenüberliegenden Seite der Verlängerung **18** eine Einbuchtung **23** zur Auflage des Handbogens im Interdigitalraum zwischen Daumen und Zeigefinger ausgebildet. Die Außenkontur der Selbstverteidigungsvorrichtung **2** ist bis auf für ihre Funktion wichtige Formabweichungen (Einbuchtung **23)** annähernd quaderförmig ausgebildet.

Von der Auslöseeinrichtung **3** ist nur, wie bereits oben ausgeführt, das Abzugselement **5** sichtbar. Dieses Abzugselement **5** liegt mit einer Spielpassung in einer Ausnehmung **27** des Handstücks **18.** Das Abzugselement **5** hat zwei Ausnehmungen **29a** und **29b,** in denen im Presssitz ein Vorderteil **31** als Mitnehmer einer Umschalteinheit **33** und ein Vorderteil **35** einer Zündeinheit **37** eingepreßt sitzt. Jeweils ein rückwärtiger Teil **39** und **40** der Umschalteinheit **33** und der Zündeinheit **37** sitzt fest im Handstück **18.** Das Abzugselement **5** wirkt zentrisch auf die Zündeinheit **37.** Durch dieses zentrische Einwirken ist ein Verkanten der Auslöseeinrichtung **3** bei Betätigung in ihrer Spielpassung ausgeschlossen.

Der Vorderteil **35** der Zündeinheit **37** ist hülsenförmig ausgebildet. Er nimmt eine Feder **41** auf. Die Feder **41** wirkt auf einen Stössel **43** (Hammer), der in einer Klemmlage im rückwärtigen Teil **40** gehalten ist. Wird durch kräftiges Eindrücken des Abzugselements **5** diese Auslösehemmung überschritten, schlägt der Stössel **43** auf einen ebenfalls in der Zündeinheit **37** angeordneten piezoelektrischen Kristall **45**. Die Klemmung wird erst bei einer Kraft von etwa 5 kg auf das Abzugselement **5** aufgehoben bzw. überwunden. Diese aufzubringende Kraft dient der Selbstverteidigungsvorrichtung **2** als Sicherung gegen unbeabsichtigtes Auslösen. Durch den Aufschlag des Stössels **43** wird ein elektrischer Hochspannungspuls ausgelöst, der über ein Kabel **47** zur Umschalteinheit **33** geleitet wird. Wird das Abzugselement **5** losgelassen, drückt eine Feder **44** den Vorderteil 35 wieder in die in **Figur 2** dargestellte Position.

Die Umschalteinheit **33** hat in ihrem, ebenfalls hülsenförmig ausgebildeten, rückwärtigen Teil **39** zwei von einander distanzierte, aber elektrisch miteinander verbundene Kontaktelemente **49a** und **49b**. Die Kontaktelemente **49a** und **49b** sind mit dem Kabel **47** verbunden. Der Teil ***39*** hat zwei weitere zu den Kontaktelementen **49a** und **49b** gegenüberliegende Kontaktelemente **51a** und **51b.** Das Kontaktelement **51a** ist über ein Kabel **53** mit dem Initialzündsatz **13** des Laufes **7a** und das Kontaktelement **51b** über ein Kabel **54** mit dem Initialzündsatz **13** des Laufes **7b** verbunden. Die Kontaktelemente **49a** und **51a** sowie **49b** und **51b** sind mit einem im Teil **39** axial verschiebbaren Schieber **55** verbindbar. Der Schieber **55** hat zwei mit einer Druckfeder **57** belastete Kontaktelemente **59a** und **59b,** welche dann bei einer entsprechenden Schieberlage die elektrische Verbindung zwischen den Kontaktpaaren **49a/51a** und **49b/51b** herstellen. Am Schieber **55** ist ein Stössel **60** angeordnet, der an seinem vorderen freien Ende ein Querbälkchen **61** trägt, welches insbesondere in **Figur 3** zu sehen ist. Im Vorderteil **31** ist ferner ein zwei Laschen **63a** und **63b** aufweisendes sägezahnartig geformtes Rastelement **64** als Kupplungsteil einer Rastkupplung vorhanden, dessen Wirkungsweise nachfolgend beschrieben ist. Das Querbälkchen **61** ist der andere Kupplungsteil der Rastkupplung.

**Figur 5** zeigt ausgehend von der in den **Figuren 2** bis **4** gezeigten Grundstellung der Umschalt- und der Zündeinheit **33** und **37** das Abzugselement **5** zur Abgabe eines ersten Verteidigungsschusses in eingedrückter Position; der dortige Pfeil zeigt die Eindruckrichtung an. Der Stössel **43** hat hierbei auf den Kristall **45** geschlagen, wodurch ein Hochspannungspuls ausgelöst worden ist. Dieser Hochspannungspuls wird über das Kabel **47** zur Umschalteinheit **33** geleitet. In der Umschalteinheit **33** läuft der Hochspannungspuls zum Kontaktpunkt **49a**, dann über die beiden Kontaktelemente **59a** und **59b** des Schiebers **55,** der sich noch in seiner rückwärtigen Lage befindet, zum Kontaktelement **51a** des Teils **39**. Vom Kontaktelement **51a** läuft der Hochspannungspuls dann über das Kabel **53** zum Initialzündsatz **13** des Laufs **7a** und zündet dessen Initialzündsatz **13** hier mittels eines elektrischen Funkens (andere Zündmechanismen sind selbstverständlich verwendbar). Bei in Pfeilrichtung der **Figur 5** eingedrücktem Abzugselement **5** ist der Vorderteil **31** der Umschalteinheit **33** nach rechts verschoben. Das Querbälkchen **61** ist über die beiden Scheitelpunkte **65** der Laschen **63a** und **63b** gerutscht.

Wird jetzt das Abzugselement **5** losgelassen, so wird es durch die Feder **44** wieder in seine Ausgangslage gedrückt. Der Vorderteil **31** zieht das Querbälkchen **61** über die beiden Laschen **63a** und **63b**. Der Schieber **55** befindet sich nun in der in **Figur 6** gezeigten Position. Es ist jetzt eine leitende Verbindung über die Kontakte **49b, 59a, 59b** und **51b** vom Kabel **47** zum Kabel **54** gegeben. Wird jetzt das Abzugselement **5** erneut gedrückt, erzeugt der Kristall **45** einen Hochspannungspuls, der den Initialzündsatz **13** im Lauf **7b** zündet. Nach dem Loslassen des Abzugselements **5** ist keine weitere Auslösung mehr möglich. Die Selbstverteidigungsvorrichtung **2** kann nicht mehr verwendet werden.

Anstelle einer Anordnung mit lediglich zwei Läufen können jedoch auch mehrere verwendet werden. In diesem Fall hat die Umschalteinheit dann entweder n-1 voneinander distanzierte Kontaktelemente oder voneinander distanzierte Querbälkchen an einem zum Stössel **60** analog ausgebildeten Stössel. Die Umschalteinheit ist entsprechend länger auszubilden. n gibt die Anzahl Läufe an.

Die **Figuren 7** bis **10** zeigen eine Variante zu der in den **Figuren 1** bis **6** dargestellten Selbstverteidigungsvorrichtung **2.** Mit dieser ein Laufmodul **71** aufweisenden Selbstverteidigungsvorrichtung **70** kann ein flüssiger Reizstoff **74** (z.B. oleoresin capsicum) verspritzt werden. Je nach Ausgestaltung des Laufmodules **71** können auch gasförmige Reizstoffe, eine Farbmarkierflüssigkeit oder sogar Leuchtraketen sowie auch Projektile verschossen werden. Auch hat das Laufmodul **71** im Gegensatz zum Laufmodul **1** vier Läufe **72a** bis **72d**. Das Laufmodul **71** ist hier nicht fester Bestandteil der Selbstverteidigungsvorrichtung; es kann auf dessen Grundkörper **73** (Griffmodul) aufgeschoben werden und ist damit auswechselbar. Es ist somit ein wiederverwendbarer Grundkörper **73** und ein "Einweg-Laufmodul" **71** vorhanden. Die elektrischen Verbindungen zu den jeweiligen Initialzündsätzen **75** im Laufmodul **71,** welche dann die entsprechende Treibladung **76** zünden, erfolgt durch die schematisch dargestellte elektrische Steckverbindung **77a** und **77b**. Die gesamte Schießladung (Wirkladung, Treibladung und Initialzündsatz) ist jeweils einer Hülse **79** zugeordnet. Alle vier Hülsen **79** sind im Laufmodul **71** angeordnet. Damit das Laufmodul **71** auf einfache Art und Weise auswechselbar ist, haben Grundkörper **73** und Laufmodul **71** eine zueinander passende Kupplung, hier beispielsweise eine Schwalbenschwanzführung **78a** und **78b**. Ferner weist das Laufmodul **71** eine federnde Klinke **82a** auf, welche im eingeschobenen Zustand (**Figur 7**) in eine entsprechende Ausnehmung **82b** im Grundkörper **73** eingreift.

Jede Hülse **79** hat einen kreisförmigen Querschnitt. Am Hülsenboden ist der Initialzündsatz **75** angeordnet, über dem dann im Kontakt die jeweilige Treibladung **76** liegt. Über der Treibladung **76** liegt ein freier Expansionsraum **80.** Der Expansionsraum **80** ist gegen den den flüssigen Reizstoff **74** aufnehmenden Raum **81** mit einem dichtenden Treibspiegel **83** abgegrenzt. Das dem Initialzündsatz **75** entgegengesetzte Ende der Hülse **79** weist eine mit einer Membran **84** verschlossene Düse **85** auf. Die Membran **84** ist derart ausgebildet, daß sie den Reizstoff **74** einwandfrei über eine längere Zeitspanne (Jahre) verschließt, aber den Reizstoff **74** nach einer Zündung dennoch sicher austreten läßt. Die Düse **85** ist derart ausgebildet, daß beispielsweise ein Streukreis von 1/10 der Einsatzdistanz abgedeckt wird.

Zur "Abfeuerung" des Reizstoffes **74** wird über eine zur Auslöseeinrichtung **3** analoge Auslöseeinrichtung **87** und eine analoge unten beschriebene Umschalteinheit **88** ein Hochspannungspuls auf den unten beschriebenen Initialzündsatz **75** geführt. Dieser zündet dann seinerseits die Treibladung **76** (z.B. Schwarzpulver). Bei der Zündung der Treibladung **76** werden Expansionsgase erzeugt, welche den Expansionsraum **80** füllen. Steigt der Druck im Expansionsraum **80** über einen vorgegebenen Wert, so wird der Treibspiegel **83** weggetrieben. Der Treibspiegel **83** drückt dann den flüssigen Reizstoff **74** gegen die Membran **84**, die aufgebrochen wird. Der Reizstoff **74** tritt dann aus der Düse **85** mit der oben beschriebenen Strahlgeometrie aus. Durch den zwischen Treibladung **76** und dem Treibspiegel **83** vorgesehenen Expansionsraum **80** werden beim Abbrennen der Treibladung **76** erzeugte Druckspitzen der Expansionsgase derart gedämpft, daß der Treibspiegel **83** den Reizstoff **74** annähernd gleichmäßig aus dem Raum **81** durch die Düse **85** beschleunigt.

Es ist nun möglich, jedem Lauf **72a** bis **72d** eine separate Düse, wie in den **Figuren 7** und **8** dargestellt, zuzuordnen, oder aber alle Läufe über eine einzige Düse zu leiten.

Damit die Selbstverteidigungvorrichtung **70** auch unter rauhesten Umgebungsbedingungen immer einsatzbereit bleibt, ist ein im Grundkörper **73** verschiebbar angeordnetes Abzugselement **89** mit einem Dichtring **91** als Dichtmittel abgedichtet. Durch diese Abdichtung bleiben eine Zündeinheit **92** mit einer piezoelektrischen Hochspannungspulsquelle und die Umschalteinheit **88** feuchtigkeitsfrei.

Die Auslöseeinrichtung **87** hat neben dem Abzugselement **89** eine Zündeinheit **92** mit derselben Wirkung wie die analog aufgebaute Zündeinheit **37**. Die Zündeinheit **92** hat einen in einer Leiterplatine **93** stehend befestigten ersten rechteckigen Hülsenteil **94** und einen in diesem mit einer Spielpassung axial verschiebbaren, aber um seine Achse nicht gegenüber dem Hülsenteil **94** verdrehbar angeordneten zweiten Hülsenteil **95.** Die Leiterplatine **93** ist fest mit dem Grundkörper **73** verbunden. Der Hülsenteil **94** ragt mit seinem zylindrischen Endteil **96**, welcher zugleich einer der elektrischen Pole der Auslöseeinheit ist, in eine paßgenaue Ausnehmung **97** im Grundkörper **73** hinein. Hierdurch ist ein "wackelfreier" Sitz der Zündeinheit **92** gewährleistet. Am Boden des Hülsenteils **94** ist ein piezoelektrischer Kristall **99** mit einem Schlagaufnehmer **100** angeordnet. Bei einem mechanischen Zusammenpressen infolge eines Schlages auf den Schlagaufnehmer **100** gibt der Kristall **99** einen Hochspannungspuls ab, der dann zur Zündung des entsprechenden Initialzündsatzes **75** verwendet wird. Ferner ist im Hülsenteil **94** eine Druckfeder **101** angeordnet, welche den anderen Hülsenteil **95** gegen die Rückseite **103** des Abzugselements **89** drückt. Die Verbindung dieser Zündeinheit **92** unterscheidet sich durch das federnde Anliegen des Hülsenteils **95** an der Rückseite **103** gegenüber der Anordnung der Zündeinheit **37**, welche teilweise in das Abzugselement **5** eingepreßt war. Eine mechanische Kopplung zwischen der Zündeinheit **92** und der Umschalteinrichtung **88** erfolgt nun über die Rückseite **103** des Abzugselements **89.**

Der Hülsenteil **95** weist einen mit einer Druckfeder **104** spannbaren Schlagstössel **105** auf. Der Schlagstössel **105** hat einen aus der Mantelfläche des Stössels **105** radial vorstehenden Zapfen **107,** der in einer Öffnung **109** im Mantel des Hülsenteils **94** liegt. Die Öffnung **109** hat eine rechteckige Grundkontur, wobei die eine Rechtecklängsseite durch Einfügen einer Schräge **110** abgewandelt ist. Ein Öffnungsrand **111** der Öffnung **109** verläuft senkrecht zur Schlagrichtung des Stössels **105.** Auf dem Öffnungsrand **111** liegt der Zapfen **107** in der Ruhestellung der Zündeinheit **92** auf. Im Mantel der Hülse **94** ist eine T-förmige Ausnehmung **113,** wie in **Figur 10** gestrichelt dargestellt, eingefräst. Die gestrichelte Darstellung ist gewählt worden, da die Ausnehmung **113** auf dem in **Figur 10** "weggeschnittenen" Teil liegt. Für die Erzeugung eines Hochspannungspulses ist nur der axial verlaufende Teil **114** und der in **Figur 10** nach unten verlaufende T-Balkenteil **116** der Ausnehmung **113** von Bedeutung; der nach oben verlaufende Teil wird nur zur Montage benötigt.

Zur Erzeugung eines Hochspannungspulses wird das Abzugselement **89** in Richtung **A** gedrückt. Hierbei drückt die Rückseite **103** des Abzugselements **89** auf die Oberseite des Hülsenteils **95** gegen die Kraft der Fedem **101** und **104.** Der Hülsenteil **95** wird in Richtung **A** in den Hülsenteil **94** eingeschoben. Die Öffnung **109** bewegt sich ebenfalls in Richtung **A**; der Zapfen **107** verbleibt jedoch in seiner Lage, gehalten durch den Ausnehmungsteil **116**. Bei einem weiteren Eindrücken um den Weg a, schlägt der Zapfen **107** am Beginn der Schräge **110** an und wird gemäß seiner Lage in **Figur 10** nach oben geschoben, bis er kurz vor Erreichen des vollständigen Eindrückwegs b in die axial verlaufende Ausnehmung **114** kommt und durch die nun durch den Eindrückweg **b** stark vorgespannte Druckfeder **104** in der Ausnehmung **114** bis zum Anschlag auf dem Schlagaufnehmer **100** des Kristalls **99** zur Erzeugung des Hochspannungspulses geschleudert wird; in dieser Situation ist der Öffnungsrand **111** bereits soweit in Richtung **A** geschoben worden, daß der Zapfen **107** nicht mehr am Öffnungsrand **111** anschlägt. Wird das Abzugselement **89** nun losgelassen, so drückt die Druckfeder **101** den die Öffnung **109** aufweisenden Hülsenteil **95** entgegen Richtung **A.** Der Öffnungsrand **111** nimmt nun den Zapfen **107** wieder mit, bis er in seine Ausgangslage in Höhe der Ausnehmung **116** zu liegen kommt. Da der Hülsenteil **95** im Hülsenteil **94** zwar verschiebbar ist und die Druckfeder **104** jedoch am einen Ende fest am Hülsenteil **95** und an ihrem anderen Ende fest an der Schlagstösseloberseite befestigt ist, kann die Feder **104** leicht in Drehrichtung derart vorgespannt werden, daß sie den Zapfen **107** in der nun erreichten Lage in die Ausnehmung **116** drückt Es werden somit zwei Federwirkungen der Feder **104** (linear und verdrehen) verwendet. Der Zapfen **107** ist eingerastet und für den nächsten Abzug bereit.

Der vom Kristall **99** erzeugte Hochspannungspuls geht auch bei der Selbstverteidigungsvorrichtung **70** zuerst auf eine Umschalteinheit **88**. Die Umschalteinheit **88** ist nun derart aufgebaut, daß nicht nur zwei Initialzündsätze von zwei Schießladungen hintereinander gezündet werden können, sondern mehrere, hier beispielsweise vier. Hierzu ist nun nicht mehr eine Kupplung mit sägezahnartigen Klinken für eine Verschiebebewegung vorhanden sondern eine sägezahnartige Kupplung **119** für eine Drehbewegung. Die sägezahnartige Kupplung **119** steht mit einem elektrische Kontakte aufweisenden Rotor **120** in Verbindung. Der Aufbau ist derart gewählt, daß der Rotor **120** immer auf der Kontaktstellung der elektrischen Verbindung zum noch nicht abgefeuerten Initialzündsatz stehen bleibt. Erst nach Auslösen des Hochspannungspulses erfolgt eine Weiterschaltung auf einen neuen, frischen Initialzündsatz. (Es könnte jedoch auch als Variante eine Konstruktion gewählt werden, bei der die Kontaktstellung auf dem bereits abgefeuerten Initialzündsatz verbleiben würde und eine Umschaltung erst beim kommenden Abzug vorgenommen werden würde.)

Die Eindrückwege sind so gewählt, daß nach einem vorgegebenen ersten Eindrückteilweg die neue elektrische Verbindung zum neuen Initialzündsatz hergestellt wird und dann bei einem tieferen Eindrückweg **b** erst der Stössel **105** auf den Kristall **99** schnellt.

Der Initialzündsatz **75** ist hochohmig und arbeitet insbesondere gut mit Hochspannungspulsquellen zusammen. Eine optimale Energieabgabe einer Spannungsquelle ist bekanntermaßen immer dann gegeben, wenn der Innenwiderstand der Spannungsquelle gleich demjenigen des Verbrauchers, hier des Inititialzündsatzes ist. Da der Innenwiderstand der Hochspannungspulsquelle hoch ist, muß auch derjenige des Initialzündsatzes hochohmig gewählt werden.

Anstelle der oben beschriebenen mechanischen Umschalteinheit **33** und **88** können auch elektrisch arbeitende verwendet werden, welche für das Umschalten keine zusätzliche Spannungsquelle benötigen. Es kann nun jeweils eine der beiden Elektroden über eine Sperrdiode mit dem einen Pol des piezoelektrischen Kristalls verbunden werden. Die Sperrdioden werden nun so ausgewählt, daß jeweils in dem zur Elektrode des nachfolgenden Initialzündsatzes führenden Leiter eine Sperrdiode mit erhöhter Sperrspannung eingesetzt ist. Die Dioden müssen ferner so ausgelegt sein, daß sie durch ihre innere Erwärmung infolge des Stromflusses zu einem Stromunterbruch und nicht zu einem Kurzschluß führen.

Beim ersten Hochspannungspuls erfolgt nun eine Stromleitung durch die erste Sperrdiode in der Zuleitung für den ersten Initialzündsatz bei einer ersten Durchbruchsspannung. Ein Stromfluß durch die anderen Sperrdioden erfolgt nicht, da deren Durchbruchsspannung höher ist als die der ersten. Nach dem Durchbruch der ersten Sperrdiode erfolgt kein weiterer Spannungsanstieg des Hochspannungspulses, da ein Stromfluß stattfindet. Nach dem Stromplus ist diese erste Sperrdiode zerstört. Beim zweiten Hochspannungspuls ist ein Stromfluß zum ersten bereits abgebrannten Initialzündsatz nicht mehr möglich. Der Hochspannungspuls steigt nun an, bis die zweite Sperrdiode durchbricht und so weiter. Die hier geschilderte Umschalteinheit muß jedoch immer zusammen mit dem Laufmodul ausgewechselt werden.

Anstelle der Sperrdioden können auch entsprechend betriebene Transitoren oder Thyristoren verwendet werden. Auch können die Thyristoren sowie die Transitoren so ausgewählt werden, daß auch hier deren Durchlaßspannung laufend höher gewählt wird. Es kann dann auf ein Auswechseln der elektronischen Umschalteinrichtung verzichtet werden. Eine derartige Schaltung ist jedoch gegenüber der oben beschriebenen mit nicht "durchbrennenden" Halbleiterelementen etwas aufwendiger; auch sind die Komponenten teurer.

Anstelle einer Verwendung von Halbleiterelementen mit unterschiedlichen Sperr- bzw. Durchlaßspannungen können auch unterschiedlich große Induktivitäten, welche den Stromanstieg des Hochspannungspulses verlangsamen, eingesetzt werden. Somit würde man für den ersten Initialzündsatz eine Stromzuführung mit einer sehr kleinen Induktivität wählen. Für jeden weiteren Initialzündsatz einen um eine Teilinduktivität größeren Wert. Die Formung der Elektrodenspitzen muß hierbei jedoch derart gewählt werden, daß nach erfolgter Zündung keine leitende Verbindung zwischen den Elektrodenspitzen bestehen bleibt und die Elektroden unter einer Vergrößerung ihres gegenseitigen Abstands abbrennen, was in der Regel gegeben ist. Da sich nun die Zündspannung des ersten abgebrannten Initialzündsatzes wesentlich erhöht hat, zündet der zweite mit der Induktivitätserhöhung in der Zuleitung. Für die nachfolgenden Zündsätze gilt analoges.

Die Selbstverteidigungsvorrichtung soll auch von Personen verwendet werden können, welche keine Schießausbildung haben, also Probleme bei einer Zielerfassung haben. Um auch diesem Personenkreis eine optimale Verwendung der Vorrichtung zu ermöglichen, kann ein sichtbarer Zielstrahl verwendet werden. Hierzu wird man einen Kleinlaser (He-Ne-Laser, Diodenlaser, ...) oder eine Weißlichtquelle in die Vorrichtung integrieren, dessen Strahlachse entsprechend der ballistischen Flugbahn und einer noch wirkungsvollen Schießentfemung ausgerichtet ist. Auch kann ein Strahlkegel der ausgesandten Strahlung mit einem Abbildungssystem derart eingestellt werden, daß er mit dem Streukreis der Wirkladung deckungsgleich ist.

Um die Selbstverteidungsvorrichtung vor unbefugter Verwendung zu schützen, kann eine mit einem Schließelement versehene Sicherheitsverriegelung vorgesehen werden. Diese Sicherheitsverriegelung wird bevorzugt das Abzugselement **5** bzw. **89** in seiner Abzugsrichtung **A** blockieren. Als Sicherheitsverriegelung kann man einen mit einem Schlüssel verstellbaren Bolzen verwenden. Die Sicherheitsverriegelung wird man bevorzugt im Handgriff anordnen.

In den obigen Ausführungen ist Wirk- und Treibladung sowie der Initialzündsatz in einer Hülse mit kreisförmigem Querschnitt untergebracht. Diese Querschnittsform ist jedoch insbesondere bei gasförmigen und flüssigen Wirkladungen nicht zwingend. Es kann somit ein elliptischer oder ein vieleckiger Querschnitt gewählt werden.

## Patentansprüche

1. Auf den ersten Blick nicht als Waffe erkennbare und vom Benützer automatisch richtig in die Hand zu nehmende Selbstverteidigungsvorrichtung **(2; 70)** mit einer annähernd quaderförmigen Außenkontur, welche eine Einbuchtung **(23)** zur Auflage des Handbogens im Interdigitalraum zwischen Daumen und Zeigefinger hat, mit einem von einem Bügel **(19)** umschlossenen Freiraum **(21)** mit einem Abzugselement **(5, 89)** und mit wenigstens zwei äußerlich nicht als Läufe einer Schusswaffe sichtbaren Läufen **(7a, 7b; 72a-d)**.

2. Selbstverteidigungsvorrichtung **(2; 70)** nach Anspruch 1, **gekennzeichnet durch** einen elektrisch zündbaren Initialzündsatz **(13; 75)** sowie eine eine Treib- **(11; 76)** und eine Wirkladung **(9; 74)** aufweisende Schießladung **(9, 11, 13; 74, 76, 75)** pro Lauf **(7a, 7b; 72a-d)** und eine eine piezoelektrische Hochspannungspulsquelle **(45; 99)** aufweisende Auslöseeinrichtung **(3; 87)** und eine Umschalteinheit **(33; 88),** wobei jeweils einer der Initialzündsätze **(13; 75)** über die Umschalteinheit **(33; 88)** mit der Hochspannungspulsquelle **(45; 99)** zum Zünden elektrisch verbindbar ist und die Auslöseeinrichtung **(3; 87)** das Abzugselement **(5; 89)** aufweist, **durch** dessen manuelle Betätigung auf die Hochspannungspulsquelle **(45; 99)** zur Erzeugung eines Hochspannungspulses eingewirkt wird, und die Umschalteinheit **(33; 88)** zum selbsttätigen Herstellen einer elektrischen Verbindung zu jeweils einem noch nicht gezündeten Initialzündsatz **(13; 75)** ohne Einwirkung der gezündeten Treibladung (11; 76) bzw. zu einem Batterieelement ausgebildet ist.

3. Auf den ersten Blick nicht ais Waffe erkennbare und-vom-Benützer automatisch richtig in die Hand zu nehmende Selbstverteidigungsvorrichtung (**2; 70)** mit einer annähemd quaderförmigen Außenkontur, welche eine Einbuchtung **(23)** zur Auflage des Handbogens im Interdigitalraum zwischen Daumen und Zeigefinger hat, mit einem von einem Bügel **(19)** umschlossenen Freiraum **(21)** mit einem Abzugselement **(5),** mit wenigstens zwei äußerlich nicht als Läufe einer Schusswaffe sichtbaren Läufen **(7a, 7b; 72a-d)** mit je einer einen elektrisch zündbaren Initialzündsatz **(13; 75)** sowie einer eine Treib- **(11; 76)** und eine Wirkladung **(9; 74)** aufweisenden Schießladung **(9, 11, 13; 74, 76, 75),** einer eine piezoelektrische Hochspannungspulsquelle **(45; 99)** aufweisende Auslöseeinrichtung **(3; 87)** und einer Umschalteinheit **(33; 88),** wobei jeweils einer der Initialzündsätze **(13; 75)** über die Umschalteinheit **(33; 88)** mit der Hochspannungspulsquelle **(45; 99)** zum Zünden elektrisch verbindbar ist und die Auslöseeinrichtung **(3; 87)** das Abzugselement **(5; 89)** aufweist, durch dessen manuelle Betätigung auf die Hochspannungspulsquelle **(45; 99)** zur Erzeugung eines Hochspannungspulses eingewirkt wird, und die Umschalteinheit **(33; 88)** zum selbsttätigen Herstellen einer elektrischen Verbindung zu jeweils einem noch nicht gezündeten Initialzündsatz **(13; 75)** ohne Einwirkung der gezündeten Treibladung **(11; 76)** bzw. zu einem Batterieelement ausgebildet ist.

4. Selbstverteidigungsvorrichtung **(2; 70)** nach Anspruch 2 oder 3, **dadurch gekennzeichnet, dass** die Umschalteinheit **(88)** und die Hochspannungspulsquelle **(99)** mit dem Abzugselement **(89)** derart aufeinander abgestimmt sind, dass erst nach einem ersten Abzugsweg **(a)** die Umschalteeinheit **(88)** die Hochspannungspulsquelle **(99)** elektrisch mit einem ausgewählten Initialzündsatz **(75)** der Schießladung **(74, 75, 76)** verbindet und erst nach einem zweiten **(b)** gegenüber dem ersten **(a)** größeren Abzugsweg ein Puls der Hochspannungspulsquelle **(99)** ausgelöst wird.

5. Selbstverteidigungsvorrichtung **(2; 70)** nach einem der Ansprüche 2 bis 4, **dadurch gekennzeichnet, dass** die Umschalteinheit **(33; 88)** einen mit dem Abzugselement **(5; 89)** mechanisch verbundenen Mitnehmer **(31; 103),** eine Rastkupplung **(61, 64; 119)** und ein verstellbares Schaltelement **(55; 120)** hat, wobei ein Kupplungsteil **(63a, 63b)** der Rastkupplung **(61, 64; 119)** mit dem Mitnehmer **(31)** und das andere Kupplungsteil **(61)** mit dem Schaltelement **(55)** verbunden ist sowie insbesondere ein Kupplungsteil in Eindrückrichtung **(A)** des Abzugselements **(5; 89)** wenigstens eine sägezahnartig ausgebildete Klinke hat und das andere Kupplungsteil als Rastelement **(61)** zum Einrasten in jede Klinke ausgebildet ist, um nach Auslösen jeweils einer Schießladung **(9, 11, 13; 74, 76, 75)** eine elektrische Verbindung über das verstellte Schaltelement **(55; 120**) von der Hochspannungspulsquelle **(45; 99)** zum elektrisch zündbaren Initialzündsatz **(13; 75)** der nächsten Schießladung **(9, 11, 13; 74, 76, 75)** herzustellen.

6. Selbstverteidigungsvorrichtung **(2; 70)** nach Anspruch 1 bis 5, **dadurch gekennzeichnet, dass** jeder Lauf **(7a, 7b; 72a-d)** nicht nachladbar ausgebildet und bevorzugt jeder Lauf **(72a-d)** mit Treibladung **(76);** Initialzündsatz **(75)** und Schießladung **(74)** als Ganzes, insbesondere bei Vorhandensein mehrerer Läufe **(72a-d)** als gesamte Laufanordnung **(71)** auswechselbar ausgebildet ist.

7. Selbstverteidigungsvorrichtung **(2; 70)** nach einem der Ansprüche 2 bis 5, **dadurch gekennzeichnet, dass** die Hochspannungspulsquelle **(45; 99)** einen piezoelektrischen Kristall **(45; 99)** und einen mit einer Feder **(41; 104)** belastbaren Stössel **(43; 105)** hat, der in seiner Ruhelage im Gehäuse der Hochspannungspulsquelle **(45; 99)** gehalten ist, wobei das eine Federende auf die Hammeroberfläche angreift und das andere Federende mit dem Abzugselement **(5; 89)** zusammenwirkt, wodurch der Stössel **(43; 105)** erst bei Überschreiten eines vorgegebenen zweiten Eindrückwegs **(b)** des Abzugselements **(5; 89)** auf den Kristall **(45; 99)** schnellt und nach Loslassen des Abzugselements **(5; 89)** durch die Feder **(44; 101)** wieder in seine Ruhelage zurückgeholt wird.

8. Selbstverteidigungsvorrichtung **(2; 70)** nach Anspruch 7, **dadurch gekennzeichnet, dass** die Federkonstante der auf die Auslöseeinheit **(3; 87)** wirkenden Federn **(41, 44; 101, 104)** derart bemessen ist, dass zum Überschreiten des vorgegebenen Eindrückwegs eine Federkraft aufgebracht werden muss, welche über einer vorgegebenen Sicherungskraft liegt, um ein ungewolltes Auslösen jeder Schießladung **(9, 11, 13; 74, 76, 75)** zu vermeiden.

9. Selbstverteidigungsvorrichtung **(2; 70)** nach einem der Ansprüche 1 bis 8, **dadurch gekennzeichnet, dass** keine äußerlich sichtbare, an eine Schusswaffe erinnernde Laufausbildung vorhanden ist und insbesondere jeder Lauf **(7a, 7b)** wasserdicht, vorzugsweise mit einer Kunststoffumhüllung **(14)** verschlossen ist, insbesondere das Abzugselement **(5; 89)** ebenfalls an seinen bewegbaren Längsseiten feuchtigkeitsdicht mit einem Dichtmittel **(91)** abgedichtet ist und bevorzugt der Umhüllungsbereich an jedem Laufende in Austrittsrichtung mit einer Sollbruchstelle versehen ist.

10. Selbstverteidigungsvorrichtung nach einem der Ansprüche 1 bis 9, **gekennzeichnet durch** ein Zielhilfsmittel, insbesondere einen Batterie betreibbarem Licht-, bevorzugt Laserstrahl, wobei die Strahlachse entsprechend der ballistischen Flugbahn und einer noch wirkungsvollen Schießentfemung ausgerichtet ist.

11. Selbstverteidigungsvorrichtung nach einem der Ansprüche 1 bis 10, **gekennzeichnet durch** einen ergonomisch geformten Handgriff als einstückiger Teil eines Grundkörpers der Selbstverteidigungsvorrichtung, welcher derart geformt ist, dass die Vorrichtung zwangsläufig nur mit vom Bediener weggerichten Laufaustritt in die Hand nehmbar ist und vorzugsweise eine Auslösesicherungseinheit, welche insbesondere im Handgriff angeordnet, bevorzugt zur Bewegungsblockierung des Abzugselements ausgebildet ist, wobei die Blockierung mit einem Schließelement lösbar ist

## Claims

1. Self-defence device (**2; 70**) that is not immediately recognisable as a weapon at first glance and is automatically correctly taken in the hand by the user, having a more or less square-shaped external contour with an indentation (**23**) against which the arch of the hand in the inter-digital space between thumb and index finger rests, having a trigger element (**5, 89**) in a free space (**21**) enclosed by a bow **(19)** and at least two barrels (**7a, 7b; 72a-d**) which do not look like barrels of a firearm from the exterior.

2. Self-defence device **(2; 70)** as claimed in claim 1, **characterised by** an electrically fired primer **(13; 75**) as well as a firing charge **(9, 11, 13; 74, 76, 75)** for each barrel **(7a, 7b; 72a-d)** comprising a propulsion charge (**11; 76**), an active charge (**9; 74**), and a release mechanism (3; **87)** having a piezoelectric high-voltage pulse source **(45; 99)** and a switch unit **(33; 88),** whereby one of the respective primers **(13; 75)** can be electrically connected to the high-voltage pulse source **(45; 99)** via the switch unit **(33; 88)** for firing purposes and the release mechanism **(3; 87)** incorporates the trigger element **(5; 89)** which, when manually operated, acts on the high-voltage pulse source **(45; 99)** to generate a high-voltage pulse, the switch unit **(33; 88)** being designed so that it can independently establish an electrical connection to an as yet unfired primer (**13; 75**) without activating the fired propulsion charge (**11; 76**) or a battery element.

3. Self-defence device (**2; 70**) that is not immediately recognisable as a weapon at first glance and is automatically correctly taken in the hand by the user, having a more or less square-shaped external contour with an indentation (**23**) against which the arch of the hand in the inter-digital space between thumb and index finger rests, having a trigger element **(5)** in a free space **(21)** enclosed by a bow **(19)** and at least two barrels (**7a, 7b; 72a-d**) which do not look like barrels of a firearm from the exterior, each of which has an electrically fireable primer **(13; 75**) and a firing charge (**9, 11, 13, 74, 76, 75)** comprising a propulsion charge **(11; 76)** and an active charge **(9; 74),** a release mechanism **(3; 87)** having a piezoelectric high-voltage pulse source (**45; 99**) and a switch unit (**33; 88**), it being possible to connect one of the respective primers (**13; 75**) via the switch unit (**33; 88**) to the high-voltage pulse source (**45; 99**) for electric firing purposes and the release mechanism (**3; 87**) has the trigger element (**5; 89**) which, when manually operated, acts on the high-voltage pulse source (**45; 99**) to generate a high-voltage pulse, the switch unit (**33; 88**) being designed so that it can independently establish an electrical connection to an as yet unfired primer (**13; 75**) without affecting the fired propulsion charge **(11; 76)** or a battery element.

4. Self-defence device (**2; 70**) as claimed in claim 2 or 3, **characterised in that** the switch unit **(88)** and the high-voltage source **(99)** are set up in conjunction with the trigger element (**89**) so that the switch unit (**88**) does not establish an electrical connection between the high-voltage pulse source (**99**) and a selected primer (**75**) for the firing charge (**74, 75, 76**) until after a first trigger travel path (**a**) and the high-voltage source pulse source (**99**) does not trigger a pulse until after a second (**b**) trigger travel path greater than the first (**a**).

5. Self-defence device **(2; 70)** as claimed in one of claims 2 to 4, **characterised in that** the switch unit **(33; 38)** has a driver **(31; 103)** mechanically coupled with the trigger element **(5; 89)**, a catch coupling (**61, 64; 119**) and a displaceable switch element (**55; 120**), a coupling part **(63a, 63b**) of the catch coupling **(61, 64; 119**) being connected to the driver (**31**) and the other coupling part (**61**) to the switch element (**55**), and one coupling part in particular in pushing direction (**A**) of the trigger element (**5; 89**) has at least one catch of a saw-tooth design and the other coupling part is designed as a latch element **(61)** which locates in each catch, so that when a firing charge **(9, 11, 13; 74, 76, 75)** is respectively triggered, an electrical connection is established via the displaced switch element (**15; 120**) from the high-voltage pulse source (**45; 99**) to the electrically fireable primer **(13; 75)** of the next firing charge (**9, 11, 13; 74, 76, 75).**

6. Self-defence device **(2; 70)** as claimed in claim 1 to 5, **characterised in that** each barrel (**7a, 7b; 72a-d**) is designed so as to be non-reloadable and preferably every barrel (**72a-d**) together with propulsion charge **(76),** primer **(75)** and firing charge (**74**) can be replaced as a unit, and in particular as a barrel unit (**71**) if there are several barrels (**72a-d**).

7. Self-defence device (**7; 20**) as claimed in one of claims 2 to 5, **characterised in that** the high-voltage pulse source (**45; 99**) has a piezoelectric crystal (**45; 99**) and a hammer (**43; 105**), biassed by a spring (**41; 104**), which is retained in the housing of the high-voltage pulse source **(45; 99)** in its non-operating position, one spring end being applied against the hammer surface and the other spring end co-operating with the trigger element (**5; 89**), as a result of which the hammer **(43; 105)** is not accelerated onto the crystal **(45; 99)** until the trigger element (**5; 89**) has travelled farther than a predetermined second travel path (**b**) and is returned by the spring (**44; 101**) to its non-operating position when the trigger element **(5; 89)** is released.

8. Self-defence device (**2; 70**) as claimed in claim 7, **characterised in that** the spring constant of the springs **(41, 44; 101, 104)** acting on the release mechanism (**3; 87**) is calibrated so that the spring force needed to exceed the predetermined travel path, is greater than a predetermined locking force so as to avoid inadvertent triggering of each firing charge **(9, 11,13; 74, 76, 75).**

9. Self-defence device **(2; 70)** as claimed in one of claims 1 to 8, **characterised in that** it is designed so that its external appearance is not reminiscent of the barrel of a firearm and in particular each barrel **(7a, 7b)** is waterproof, preferably being enclosed in a plastic casing (**14**), and in particular the trigger element (**5; 89**) is likewise closed off in a moistureproof seal by sealing means (**91**) along its displaceable longitudinal sides and the casing region at each barrel end in the exit direction is preferably provided with a breaking point.

10. Self-defence device as claimed in one of claims 1 to 9, **characterised by** a sight aid, in particular a battery-operable light beam, preferably laser beam, the beam axis being aligned so as to correspond to the ballistic flight path and an effective shooting distance.

11. Self-defence device as claimed in one of claims 1 to 10, **characterised by** a handle ergonomically designed as an integral part of a main body of the self-defence device, shaped so that the device must necessarily be picked up in the hand with the barrel pointing away from the user, and preferably being provided with a release mechanism, arranged in the handle in particular, preferably designed to check displacement of the trigger element, the checking action being releasable with a locking element.

## Revendications

1. Système d'autodéfense (2 ; 70) non identifiable comme arme à première vue et pouvant être pris en main automatiquement correctement par l'utilisateur, comportant un contour extérieur approximativement en forme de parallélépipède, présentant une concavité (23) pour poser le bord de la paume dans l'espace interdigital entre le pouce et l'index, comportant un intervalle libre (21) entouré par un pontet (19) et présentant un élément de détente (5, 89) et au moins deux canons (7a, 7b ; 72a-d) non reconnaissables de l'extérieur comme canons d'une arme à feu.

2. Système d'autodéfense (2 ; 70) selon la revendication 1, **caractérisé par** une charge de tir (9, 11, 13 ; 74, 76, 75) pour chaque canon (7a, 7b ; 72a-d), présentant une charge d'amorçage (13 ; 75) susceptible d'être amorcée électriquement ainsi qu'une charge propulsive (11, 76) et une charge active (9 ; 74), et par un dispositif de déclenchement (3 ; 87) comprenant une source piézoélectrique d'impulsion à haute tension (45 ; 99), et par une unité de commutation (33 ; 88),
dans lequel l'une des charges d'amorçage (13 ; 75) est susceptible d'être connectée électriquement à la source d'impulsion à haute tension (45 ; 99) pour l'amorçage via l'unité de commutation (33 ; 88), et le dispositif de déclenchement (3 ; 87) comprend l'élément de détente (5 ; 89), dont l'actionnement manuel agit sur la source d'impulsion à haute tension (45 ; 99) pour générer une impulsion à haute tension, et l'unité de commutation (33 ; 88) est réalisée pour l'établissement autonome d'une connexion électrique avec une charge d'amorçage respective (13 ; 75) qui n'a pas encore été amorcée, sans action de la charge propulsive amorcée (11 ; 76), ou avec un élément de batterie.

3. Système d'autodéfense (2 ; 70) non identifiable comme arme à première vue et pouvant être pris en main automatiquement correctement par l'utilisateur, comportant un contour extérieur approximativement en forme de parallélépipède, présentant une concavité (23) pour poser le bord de la paume dans l'espace interdigital entre le pouce et l'index, comportant un intervalle libre (21) entouré par un pontet (19) et présentant un élément de détente (5) et au moins deux canons (7a, 7b ; 72a-d) non reconnaissables de l'extérieur comme canons d'une arme à feu et comprenant chacun une charge de tir (9, 11, 13 ; 74, 76, 75) présentant une charge d'amorçage (13 ; 75) susceptible d'être amorcée électriquement ainsi qu'une charge propulsive (11 ; 76) et une charge active (9 ; 74), un dispositif de déclenchement (3 ; 87) comprenant une source piézoélectrique d'impulsion à haute tension (45 ; 99), et une unité de commutation (33 ; 88),
dans lequel l'une des charges d'amorçage (13 ; 75) est susceptible d'être connectée électriquement à la source d'impulsion à haute tension (45 ; 99) pour l'amorçage via l'unité de commutation (33 ; 88), et le dispositif de déclenchement (3 ; 87) comprend l'élément de détente (5 ; 89), dont l'actionnement manuel agit sur la source d'impulsion à haute tension (45 ; 99) pour générer une impulsion à haute tension, et l'unité de commutation (33 ; 88) est réalisée pour un établissement autonome de la connexion électrique avec une charge d'amorçage respective (13 ; 75) qui n'a pas encore été amorcée, sans action de la charge propulsive amorcée (11 ; 76), ou avec un élément de batterie.

4. Système d'autodéfense (2 ; 70) selon l'une ou l'autre des revendications 2 et 3, **caractérisé en ce que** l'unité de commutation (88) et la source d'impulsion à haute tension (99) comportant l'élément de détente (89) sont adaptées l'une à l'autre de telle sorte que seulement après avoir parcouru une première course de détente (a) l'unité de commutation (88) connecte la source d'impulsion à haute tension (99) électriquement à une charge d'amorçage choisie (75) de la charge de tir (74, 75, 76), et seulement après avoir parcouru une seconde course de détente (b) supérieure à la première course de détente (a), une impulsion de la source d'impulsion à haute tension (99) est déclenchée.

5. Système d'autodéfense (2 ; 70) selon l'une des revendications 2 à 4, **caractérisé en ce que** l'unité de commutation (33 ; 88) comprend un entraîneur (31 ; 103) relié mécaniquement à l'élément de détente (5 ; 89), un accouplement à enclenchement (61, 64 ; 119) et un élément de commutation déplaçable (55 ; 120), dans lequel une partie d'accouplement (63a, 63b) de l'accouplement à enclenchement (61, 64 ; 119) est reliée à l'entraîneur (31) et l'autre partie d'accouplement (61) est reliée à l'élément de commutation (55), et en particulier une partie d'accouplement possède, en direction d'enfoncement (A) de l'élément de détente (5 ; 89), au moins un cliquet réalisé en forme de dent de scie, et l'autre partie d'accouplement est réalisée sous forme d'élément d'enclenchement (61) pour s'enclencher dans chaque cliquet, afin d'établir, après déclenchement d'une charge de tir respective (9, 11, 13 ; 74, 76, 75) une connexion électrique via l'élément de commutation déplacé (55 ; 120) entre la source d'impulsion à haute tension (45 ; 99) et la charge d'amorçage (13 ; 75) susceptible d'être amorcée électriquement de la charge de tir suivante (9, 11, 13 ; 74, 76, 75).

6. Système d'autodéfense (2 ; 70) selon l'une des revendications 1 à 5, **caractérisé en ce que** chaque canon (7a, 7b ; 72a-d) est réalisé non-rechargeable et de préférence chaque canon (72a-d) comportant la charge propulsive (76), la charge d'amorcage (75) et la charge de tir (74) est réalisé interchangeable dans son ensemble, en particulier comme un ensemble d'agencement de canon (71), lorsqu'il existe plusieurs canons (72a-d).

7. Système d'autodéfense (2 ; 70) selon l'une des revendications 2 à 5, **caractérisé en ce que** la source d'impulsion à haute tension (45 ; 99) possède un cristal piézoélectrique (45 ; 99) et un percuteur (43 ; 105) qui peut être attaqué par un ressort (41 ; 104) et qui, dans sa position de repos, est retenu dans le boîtier de la source d'impulsion à haute tension (45 ; 99), l'une des extrémités du ressort attaquant la surface du chien et l'autre extrémité coopérant avec l'élément de détente (5 ; 89), ce pourquoi le percuteur (43 ; 105) est précipité sur le cristal (45 ; 99) uniquement après dépassement d'une seconde course d'enfoncement prédéterminée (b) de l'élément de détente (5 ; 89), et est ramené dans sa position de repos par le ressort (44 ; 101) après relâchement de l'élément de détente (5 ; 89).

8. Système d'autodéfense (2 ; 70) selon la revendication 7, **caractérisé en ce que** la constante élastique des ressorts (41, 44 ; 101, 104) agissant sur l'unité de déclenchement (3 ; 87) est dimensionnée telle que pour dépasser la course d'enfoncement prédéterminée une force élastique doit être appliquée qui est supérieure à une force de sûreté prédéterminée afin d'éviter un déclenchement accidentel de chaque charge de tir (9, 11, 13; 74, 76, 75).

9. Système d'autodéfense (2 ; 70) selon l'une des revendications 1 à 8, **caractérisé en ce qu'**il n'existe pas de réalisation de canon visible de l'extérieur et rappelant une arme à feu, et **en ce qu'**en particulier chaque canon (7a, 7b) est refermé de façon étanche à l'eau, de préférence avec une enveloppe en matière plastique (14), **en ce qu'**en particulier l'élément de détente (5 ; 89) est étanché imperméable à l'humidité également sur ses côtés longitudinaux mobiles à l'aide d'un moyen d'étanchéité (91), et **en ce que** de préférence la zone enveloppe est pourvue d'un emplacement destiné à la rupture en direction de sortie à chaque extrémité de canon.

10. Système d'autodéfense selon l'une des revendications 1 à 9, **caractérisé par** un moyen auxiliaire de visée, en particulier par un rayon de lumière, de préférence un laser, alimenté par batterie, l'axe du rayon étant orienté en correspondance de la trajectoire balistique et d'une distance de tir encore plus efficace.

11. Système d'autodéfense selon l'une des revendications 1 à 10, **caractérisé par** une poignée de forme ergonomique à titre de pièce d'un seul tenant d'un corps de base du système d'autodéfense, qui est conformée de telle sorte que le système peut être pris en main obligatoirement uniquement avec la sortie de canon dirigée en éloignement de l'utilisateur, et de préférence par une unité de sûreté anti-déclenchement agencée en particulier dans la poignée, de préférence pour le blocage du mouvement de l'élément de détente, le blocage pouvant être annulé au moyen d'un élément de fermeture.
